# EUROPÄISCHE PATENTSCHRIFT

(11) **EP 2 996 881 B1**
(45) Veröffentlichungstag und Bekanntmachung des Hinweises auf die Patenterteilung: **29.03.2017**
(21) Anmeldenummer: 14724313.3
(22) Anmeldetag: 13.05.2014
(51) Int. Cl.: G07D 7/12, B42D 25/00, B42D 25/29, B42D 25/355

(54) **SICHERHEITSELEMENT, HERSTELLUNGSVERFAHREN, MIT DEM SICHERHEITSELEMENT AUSGESTATTETER DATENTRÄGER UND VERFAHREN ZUM ÜBERPRÜFEN DER ECHTHEIT**
SECURITY ELEMENT, PRODUCTION METHOD, DATA CARRIER EQUIPPED WITH THE SECURITY ELEMENT AND METHOD FOR CHECKING THE AUTHENTICITY
ÉLÉMENT DE SÉCURITÉ, PROCÉDÉ DE FABRICATION, SUPPORT DE DONNÉES ÉQUIPÉ DE CET ÉLÉMENT DE SÉCURITÉ ET PROCÉDÉ DE CONTRÔLE D'AUTHENTICITÉ

(30) Priorität: 16.05.2013 DE 102013008507
(43) Veröffentlichungstag der Anmeldung: 23.03.2016
(73) Patentinhaber: Giesecke & Devrient GmbH, 81677 München (DE)
(72) Erfinder: HABIK, Klaus, 81245 München (DE); OTTO, Daniela, 81669 München (DE); SAFADI, Diana, 81737 München (DE)
(86) Internationale Anmeldenummer: PCT/EP2014/001289
(87) Internationale Veröffentlichungsnummer: WO 2014/183865

(56) Entgegenhaltungen:
- EP-A1- 1 567 358
- WO-A1-2014/082754
- DE-A1-102010 054 760
- US-A1- 2008 191 027
- US-A1- 2011 298 204

## Beschreibung

Die Erfindung betrifft ein Sicherheitselement für Datenträger, insbesondere für Wertdokumente, Ausweisdokumente und dergleichen. Die Erfindung betrifft des Weiteren einen mit dem Sicherheitselement ausgestatteten Datenträger, ein Verfahren zum Überprüfen der Echtheit des Datenträgers und ein Verfahren zum Herstellen des Sicherheitselements.

Zum Schutz gegen Nachahmung, insbesondere mit Farbkopierern oder anderen Reproduktionsverfahren, werden Datenträger, wie etwa Banknoten, Wertpapiere, Kreditkarten, Ausweisdokumente, Pässe, Urkunden und Ähnliches, Labels, Verpackungen oder andere Elemente für die Produktsicherung mit lumineszierenden Sicherheitselementen ausgestattet. Dazu gehören fluoreszierende Fasern oder Planchetten (kleine farbige Scheibchen), die bei der Papierherstellung als Sicherheitsmerkmal unter die Papiermasse gemischt werden. Darüber hinaus werden fluoreszierende Sicherheitsfäden aus Kunststoff, Metall oder anderem Material verwendet, die bei der Papierherstellung ganz oder teilweise in das Papier eingebettet werden. Bekannt ist auch die Verwendung fluoreszierender Aufdrucke, die im Normallicht unsichtbar bzw. farblos sind, aber unter UV-Licht fluoreszieren. Unter Fluoreszenz versteht man allgemein einen flüchtigen Lichtaustritt, der innerhalb von 10⁻⁸ Sekunden endet. Anstelle von fluoreszierenden Druckfarben werden auch phosphoreszierende oder photochrome Druckfarben verwendet. Der Leuchteffekt dauert bei phosphoreszierenden Materialien nach dem Ende der Bestrahlung an, je nach Material von 10⁻⁸ Sekunden bis zu mehreren Sekunden oder Stunden. Photochrome Druckfarbe wechselt ihre Farbe bei Anregung mit UV-Licht. Wird die UV-Lichtquelle entfernt, dauert der Farbwechsel noch einige Zeit an, bevor die Farbe wieder in den Originalzustand zurückwechselt. Ein Sonderfall einer photochromen Druckfarbe ist die irisierende photochrome Druckfarbe. Irisierende oder Perleffekt-Farben enthalten transparente Pigmente, die aus mit dünner Folie bedeckten winzigen Glimmerplättchen bestehen. Sie bewirken eine Interferenz des einstrahlenden Lichts. So entstehen glänzende, perlartig schimmernde Effekte mit einem Farbtonwechsel bei unterschiedlichem Betrachtungs- bzw. Beleuchtungswinkel.

Aus der EP 1 567 358 B1 ist ein lumineszierendes Sicherheitselement zur Sicherung von Banknoten bekannt, das zwei oder mehr Bereiche aufweist, von denen jeder Bereich ein Material oder eine Kombination von Materialien enthält, wobei die beiden oder mehrere Bereiche im Wesentlichen die gleiche sichtbare Farbe unter ersten Sichtbedingungen zeigen, die sichtbares Licht umfassen, und verschiedene sichtbare Farben unter zweiten Sichtbedingungen, wobei die zweiten Sichtbedingungen eine Kombination von sichtbarem Licht und UV-Licht umfassen (siehe Anspruch 1 der EP 1 567 358 B1). Weiterhin ist aus der EP 1 567 358 B1 ein lumineszierendes Sicherheitselement zur Sicherung von Banknoten bekannt, das zwei oder mehr Bereiche aufweist, von denen jeder Bereich ein Material oder eine Kombination von Materialien enthält, wobei die beiden oder mehrere Bereiche verschiedene sichtbare Farben unter ersten Sichtbedingungen zeigen, die sichtbares Licht umfassen, und im Wesentlichen die gleichen sichtbaren Farben unter zweiten Sichtbedingungen, wobei die zweiten Sichtbedingungen eine Kombination von sichtbarem Licht und UV-Licht umfassen (siehe Anspruch 2 der EP 1 567 358 B1).

Außerdem ist aus der nach Artikel 54(3) EPÜ zwischenveröffentlichten WO2014/082754A1 ein Sichherheitselement für einen Datenträger mit einem Motiv aus Einzelelementen bekannt, wobei die Einzelelemente jeweils nur zwei benachbarte, drucktechnisch erzeugte Bereiche enthalten.

Ausgehend von dem obigen Stand der Technik liegt der vorliegenden Erfindung die Aufgabe zugrunde, ein Sicherheitselement der eingangs genannten Art bereitzustellen, das ein erhöhtes Maß an Fälschungssicherheit bietet und zugleich auf einfache Art und Weise auf seine Echtheit hin überprüft werden kann. Darüber hinaus soll ein Datenträger mit einem solchen Sicherheitselement und ein Verfahren zum Herstellen eines solchen Sicherheitselements bereitgestellt werden.

Diese Aufgabe wird durch das im Hauptanspruch definierte Sicherheitselement gelöst. Ein Verfahren zum Herstellen desselben, ein Datenträger mit einem solchen Sicherheitselement und ein Verfahren zum Überprüfen der Echtheit des Datenträgers sind in den nebengeordneten Ansprüchen definiert. Weiterbildungen der Erfindung sind Gegenstand der Unteransprüche.

### Zusammenfassung der Erfindung

1. (Erster Aspekt) Sicherheitselement für einen Datenträger, insbesondere ein Wertdokument, umfassend ein Trägersubstrat, dessen Vorderseite ein aus einer Vielzahl von mikroskopischen Einzelelementen zusammengesetztes makroskopisches Motiv aufweist, wobei:
   die mikroskopischen Einzelelemente jeweils zumindest drei, insbesondere vier, benachbarte, drucktechnisch erzeugte Bereiche enthalten, die so beschaffen sind, dass der Betrachter unter ersten Betrachtungsbedingungen innerhalb jedes Einzelelements einen sogenannten ersten Hell-Mittel-Dunkel-Kontrast wahrnimmt, unter zweiten Betrachtungsbedingungen innerhalb jedes Einzelelements eine im Wesentlichen einheitliche Helligkeit wahrnimmt und unter dritten Betrachtungsbedingungen innerhalb jedes Einzelelements einen sogenannten zweiten Hell-Mittel-Dunkel-Kontrast wahrnimmt, der verglichen mit dem ersten Hell-Mittel-Dunkel-Kontrast invertiert ist; und
   die mikroskopischen Einzelelemente beim Betrachter bei oszillierendem Wechsel zwischen den ersten und den dritten Betrachtungsbedingungen einen dynamischen Eindruck vom makroskopischen Motiv hervorrufen und die ersten, zweiten und dritten Betrachtungsbedingungen wie folgt definiert sind:
      erste Betrachtungsbedingungen: Betrachtung bei Beleuchtung mit sichtbarem Licht;
      zweite Betrachtungsbedingungen: Betrachtung bei Beleuchtung mit einer Kombination von sichtbarem Licht und ultraviolettem Licht zu im Wesentlichen gleichen Teilen;
      dritte Betrachtungsbedingungen: Betrachtung bei Beleuchtung mit ultraviolettem Licht.
2. (bevorzugt) Sicherheitselement nach Absatz 1, wobei die das makroskopische Motiv zusammensetzenden mikroskopischen Einzelelemente in Form einer flächigen Kaskade angeordnet sind und unter dem Begriff Kaskade eine Anordnung hintereinander geschalteter Einzelelemente zu verstehen ist.
3. (bevorzugt) Sicherheitselement nach Absatz 2, wobei die mikroskopischen Einzelelemente innerhalb der flächigen Kaskade linienförmig, geradlinig, kreisförmig oder wellenförmig hintereinander geschaltet angeordnet sind.
4. (bevorzugt) Sicherheitselement nach einem der Absätze 2 oder 3, wobei die flächige Kaskade mehrere Anordnungen von mikroskopischen Einzelelementen umfasst, in denen die mikroskopischen Einzelelemente jeweils linienförmig, geradlinig, kreisförmig oder wellenförmig hintereinander geschaltet angeordnet sind und die Anordnungen der mikroskopischen Einzelelemente so ausgestaltet sind, dass die Abmessungen der mikroskopischen Einzelelemente innerhalb einer Anordnung einheitlich sind, aber von Anordnung zu Anordnung variieren und insbesondere kontinuierlich in einer Richtung zu- und/oder abnehmen.
5. (bevorzugt) Sicherheitselement nach einem der Absätze 1 bis 4, wobei die mikroskopischen Einzelelemente eine Größe von mindestens 0,1 mm x 0,2 mm und höchstens 5 mm x 10 mm, bevorzugt eine Größe von mindestens 1 mm x 2 mm und höchstens 3 mm x 5 mm, besitzen
6. (bevorzugt) Sicherheitselement nach einem der Absätze 1 bis 5, wobei die Einzelelemente in Form von ebenen Figuren, insbesondere Vielecken, Kreisen, Kreis-ähnlichen Figuren oder Kreis-Teilen, gebildet sind.
7. (bevorzugt) Sicherheitselement nach einem der Absätze 1 bis 6, wobei die mikroskopischen Einzelelemente jeweils drei benachbarte, drucktechnisch erzeugte Bereiche enthalten, von denen genau ein Bereich ein lumineszierendes Material aufweist, das bei Beleuchtung mit sichtbarem Licht unsichtbar ist und bei Beleuchtung mit ultraviolettem Licht eine helle sichtbare Farbe zeigt. Das lumineszierende Material kann z.B. in eine Tageslichtfarbe eingemischt sein. Gemäß einer Alternative können das lumineszierende Material und eine Tageslichtfarbe gerastert nebeneinander gedruckt vorliegen, sodass das lumineszierende Material nicht in der Tageslichtfarbe eingemischt ist. Gemäß einer weiteren Alternative ist die Tageslichtfarbe in einer Druckschicht vorhanden, oberhalb der eine weitere, das lumineszierende Material aufweisende Druckschicht aufgebracht ist.
8. (bevorzugt) Sicherheitselement nach einem der Absätze 1 bis 6, wobei die mikroskopischen Einzelelemente jeweils vier benachbarte, drucktechnisch erzeugte Bereiche enthalten, von denen genau zwei Bereiche ein lumineszierendes Material aufweisen, das bei Beleuchtung mit sichtbarem Licht unsichtbar ist und bei Beleuchtung mit ultraviolettem Licht eine helle sichtbare Farbe zeigt. Das lumineszierende Material kann z.B. in eine Tageslichtfarbe eingemischt sein. Gemäß einer Alternative können das lumineszierende Material und eine Tageslichtfarbe gerastert nebeneinander gedruckt vorliegen, sodass das lumineszierende Material nicht in der Tageslichtfarbe eingemischt ist. Gemäß einer weiteren Alternative ist die Tageslichtfarbe in einer Druckschicht vorhanden, oberhalb der eine weitere, das lumineszierende Material aufweisende Druckschicht aufgebracht ist.
9. (bevorzugt) Sicherheitselement nach einem der Absätze 1 bis 7, wobei die mikroskopischen Einzelelemente jeweils drei benachbarte, drucktechnisch erzeugte Bereiche enthalten, von denen:
   ein erster Bereich eine erste Farbschicht in einer dunklen sichtbaren Farbe und eine oberhalb der ersten Farbschicht gebildete zweite Farbschicht aufweist und die zweite Farbschicht ein unter UV-Bestrahlung lumineszierendes Material enthält, das bei Beleuchtung mit sichtbarem Licht unsichtbar ist und bei Beleuchtung mit ultraviolettem Licht eine helle sichtbare Farbe zeigt;
   ein zweiter Bereich eine Farbschicht in einer mittleren bzw. mitteldunklen sichtbaren Farbe aufweist; und
   ein dritter Bereich eine Farbschicht in einer hellen sichtbaren Farbe aufweist.
10. (bevorzugt) Sicherheitselement nach einem der Absätze 1 bis 7, wobei die mikroskopischen Einzelelemente jeweils drei benachbarte, drucktechnisch erzeugte Bereiche enthalten, von denen:
   ein erster Bereich eine Farbschicht aufweist und die Farbschicht ein Material in einer dunklen sichtbaren Farbe und ein weiteres, unter UV-Bestrahlung lumineszierendes Material, das bei Beleuchtung mit sichtbarem Licht unsichtbar ist und bei Beleuchtung mit ultraviolettem Licht eine helle sichtbare Farbe zeigt, enthält;
   ein zweiter Bereich eine Farbschicht in einer mittleren bzw. mitteldunklen sichtbaren Farbe aufweist; und
   ein dritter Bereich eine Farbschicht in einer hellen sichtbaren Farbe aufweist.
11. (bevorzugt) Sicherheitselement nach einem der Absätze 1 bis 6 oder Absatz 8, wobei die mikroskopischen Einzelelemente jeweils vier benachbarte, drucktechnisch erzeugte Bereiche enthalten, von denen:
   ein erster Bereich eine erste Farbschicht in einer sehr dunklen sichtbaren Farbe und eine oberhalb der ersten Farbschicht gebildete zweite Farbschicht aufweist und die zweite Farbschicht ein unter UV-Bestrahlung lumineszierendes Material enthält, das bei Beleuchtung mit sichtbarem Licht unsichtbar ist und bei Beleuchtung mit ultraviolettem Licht eine helle sichtbare Farbe zeigt;
   ein zweiter Bereich eine erste Farbschicht in einer dunklen sichtbaren Farbe und eine oberhalb der ersten Farbschicht gebildete zweite Farbschicht aufweist und die zweite Farbschicht ein unter UV-Bestrahlung lumineszierendes Material enthält, das bei Beleuchtung mit sichtbarem Licht unsichtbar ist und bei Beleuchtung mit ultraviolettem Licht eine helle sichtbare Farbe zeigt;
   ein dritter Bereich eine Farbschicht in einer mittleren bzw. mitteldunklen sichtbaren Farbe aufweist; und
   ein vierter Bereich eine Farbschicht in einer hellen sichtbaren Farbe aufweist.
12. (bevorzugt) Sicherheitselement nach einem der Absätze 1 bis 6 oder Absatz 8, wobei die mikroskopischen Einzelelemente jeweils vier benachbarte, drucktechnisch erzeugte Bereiche enthalten, von denen:
   ein erster Bereich eine Farbschicht aufweist und die Farbschicht ein Material in einer sehr dunklen sichtbaren Farbe und ein weiteres, unter UV-Bestrahlung lumineszierendes Material, das bei Beleuchtung mit sichtbarem Licht unsichtbar ist und bei Beleuchtung mit ultraviolettem Licht eine helle sichtbare Farbe zeigt, enthält;
   ein zweiter Bereich eine Farbschicht aufweist und die Farbschicht ein Material in einer dunklen sichtbaren Farbe und ein weiteres, unter UV-Bestrahlung lumineszierendes Material, das bei Beleuchtung mit sichtbarem Licht unsichtbar ist und bei Beleuchtung mit ultraviolettem Licht eine helle sichtbare Farbe zeigt, enthält;
   ein dritter Bereich eine Farbschicht in einer mittleren bzw. mitteldunklen sichtbaren Farbe aufweist; und
   ein vierter Bereich eine Farbschicht in einer hellen sichtbaren Farbe aufweist.
13. (bevorzugt) Sicherheitselement nach einem der Absätze 7 bis 12, wobei das lumineszierende Material ein fluoreszierendes Material, insbesondere eine fluoreszierende Tinte oder ein fluoreszierendes Pigment, ist.
14. (Zweiter Aspekt) Datenträger, umfassend ein Sicherheitselement nach einem der Absätze 1 bis 13.
15. (bevorzugt) Datenträger nach Absatz 14, wobei der Datenträger ein Wertdokument, insbesondere eine Banknote, ein Ausweisdokument oder ein Etikett ist.
16. (Dritter Aspekt) Verfahren zum Herstellen eines Sicherheitselements gemäß einem der Absätze 1 bis 13, umfassend den Schritt des Bereitstellens eines Trägersubstrats und den Schritt des drucktechnischen Erzeugens von mikroskopischen Einzelelementen auf der Vorderseite des Trägersubstrats, insbesondere mittels Offset-, Flexo-, Sieb-, Tief-, Stichtief-, oder Inkjetdruck.
17. (Vierter Aspekt) Verfahren zum Überprüfen der Echtheit eines Datenträgers, insbesondere eines Wertdokuments, nach Absatz 14 oder 15, umfassend den Schritt des visuellen Erfassens des im Absatz 1 definierten dynamischen Eindrucks vom makroskopischen Motiv durch Betrachten des Datenträgers bei Tageslicht unter Zuhilfenahme einer UV-Lichtquelle, insbesondere einer UV-Handlampe, wobei der Abstand zwischen Datenträger und UV-Lichtquelle in sich wiederholender Abfolge verkürzt und wieder verlängert wird.

### Ausführliche Beschreibung der Erfindung

Der hierin verwendete Begriff "ultraviolettes Licht" bezeichnet insbesondere Licht mit einer Wellenlänge in einem Bereich von 235 bis 380 nm.

Anstelle des Begriffes "sichtbares Licht" wird nachfolgend auch der Begriff "Tageslicht" verwendet.

Unter dem Begriff "Tageslichtfarbe" ist eine auf Licht in einem Wellenlängenbereich von 380 nm bis 750 nm beruhende Farbe zu verstehen. Nachfolgend werden auch die Synonyme Köperfarbe und Buntfarbe verwendet.

Unter dem Begriff "Motiv" ist insbesondere ein Muster oder ein Bild zu verstehen. Das Motiv kann dem Betrachter darüber hinaus eine Information vermitteln, indem es z.B. ein Zeichen, eine Zeichenfolge oder eine Bildinformation aufweist.

Der Begriff "ebene Figur" ist im Stand der Technik bekannt (siehe "Mathematische Formelsammlung", Verlag Konrad Wittwer KG, Stuttgart, 1984, Seiten 12-15). Zu den ebenen Figuren gehören insbesondere die folgenden Elemente: Dreieck, insbesondere rechtwinkliges Dreieck, gleichschenkliges Dreieck und gleichseitiges Dreieck; Viereck, insbesondere Quadrat, Rechteck, Raute, Parallelogramm, Drachenviereck, Trapez, Sehnenviereck und Tangentenviereck; Kreis; Kreis-ähnliche Figuren, wie z.B. eine Ellipse; Kreisteile, insbesondere Kreisausschnitt bzw. Kreissektor (ein Kreisausschnitt kann durch die Parameter r = Radius, b = Bogen und α = Mittelpunktswinkel definiert werden), Kreisring (ein Kreisring kann durch die Parameter r = Radius des inneren Kreises und R = Radius des äußeren Kreises definiert werden) und Kreisring-Ausschnitt (ein Kreisring-Ausschnitt kann durch die Parameter r = Radius des inneren Kreises, R = Radius des äußeren Kreises, B = äußerer Bogen, b = innerer Bogen und α = Mittelpunktswinkel definiert werden).

Der hierin verwendete Begriff "Vieleck" bezeichnet insbesondere ein n-Eck mit n≥3.

Der hierin verwendete Begriff "mikroskopisch" ist nicht im Sinne von "Abmessung im Mikrometerbereich" oder dergleichen zu verstehen, sondern lediglich relativ zu verstehen. Die mikroskopischen Einzelelemente (die nachstehend auch einfach als "Mikroelemente" bezeichnet werden) sind jeweils für den Betrachter mit dem bloßen Auge, d.h. ohne Verwendung von optischen Hilfsmitteln, wahrnehmbar und ergeben zusammengesetzt ein Gesamtbild, d.h. ein makroskopisches Motiv.

Die Erfindung beruht auf dem Gedanken, durch das Zusammenwirken von Leuchtfarben bzw. lumineszierenden Farben, insbesondere Fluoreszenzfarben, und Körperfarben bzw. Buntfarben mittels eines geeigneten Designs einen dynamischen Effekt bei einem Mikro-/Makrobild zu erzielen. Der dynamische Effekt basiert auf einer Hell-Dunkel-Wechselwirkung einer im makroskopischen Motiv enthaltenen, sich wiederholenden Mikroelementstruktur und kann insbesondere beim oszillierenden Durchlaufen (d.h. durch ein periodisches "Hin-und-Zurück") des Übergangs von (1) der Beleuchtung des Sicherheitselements mit sichtbarem Licht über (2) eine UV-Licht/Tageslicht-Beleuchtungssituation im ungefähren Verhältnis 1:1 zu (3) einer im Wesentlichen reinen UV-Beleuchtungssituation beobachtet werden. Das auf diese Weise hervorgerufene Lichtspiel der mikroskopischen Einzelelemente bewirkt eine Dynamik beim makroskopischen Motiv. Entscheidend für den dynamischen Effekt ist die periodische Veränderung des Abstandes zwischen der UV-Lichtquelle und dem Sicherheitselement. Das prozentuale Verhältnis Tageslicht/ UV-Licht wechselt dabei insbesondere in einem Bereich von 70/30 zu 30/70. Da das menschliche Auge die helleren Bildbestandteile eines Motivs als vordergründig bzw. dominant ansieht, ist der dynamische Bewegungseffekt beim Helligkeitswechsel von nahe beieinander liegenden Motivelementen, z.B. Linien, Punkten oder Kreisen, besonders eindrucksvoll. Der Helligkeitswechsel wird durch die Veränderung des Abstandes zwischen der UV-Lichtquelle und dem Sicherheitselement erzeugt, wobei sich die Beleuchtungsstärke z.B. einer fluoreszierenden Farbe quadratisch im Zuge der Verkürzung des Abstandes vergrößert. Auf diese Weise wird bei einem größeren Abstand die hellere Tageslichtfarbe dominant, bei einem geringeren Abstand die fluoreszierende Farbe, die ansonsten bei Tageslicht dunkler erscheint.

Der dynamische Bewegungseffekt entfaltet sich je nach Wahl und Anordnung der Mikroelemente z.B. in Form eines durch optische Täuschung hervorgerufenen Dreh- bzw. Rotationseffekts (d.h. die Bewegung eines sich drehenden Rads) oder in Form einer ansonsten bei Hologrammen bekannten "Pumpwirkung" (d.h. die sich periodisch verändernde dreidimensionale Erscheinung eines Motivs) oder dergleichen. Ein Dreh- bzw. Rotationseffekt lässt sich z.B. dadurch bewerkstelligen, dass die Mikroelemente so zusammengefügt werden, dass sie zusammen ein Muster mit Rotationssymmetrie, insbesondere ein Muster mit Rotationssymmetrie und Spiegelsymmetrie, ergeben. Das Zusammenfügen der Mikroelemente kann dabei lückenlos oder mit Beabstandung erfolgen. Beispielsweise können Weißbereiche bzw. unbedruckte Bereiche zwischen den einzelnen Mikroelementen vorhanden sein.

Zur Ausführung der Erfindung eignen sich insbesondere Fluoreszenz-Pigmente und Fluoreszenzfarbstoffe (insbesondere organische Farbmittel), deren optische Wirkung auf ihrer Fähigkeit beruht, UV-Strahlung zu absorbieren und in Form von sichtbarem Licht ohne zeitliche Verzögerung, d.h. mit flüchtigem, innerhalb von 10⁻⁸ Sekunden endenden Lichtaustritt, auszusenden. Phosphoreszierende Materialien werden weniger bevorzugt, können aber unter der Voraussetzung herangezogen werden, dass die Dauer des Nachleuchtvorganges die Erkennbarkeit des dynamischen Bewegungseffekts nicht beeinträchtigt.

Das erfindungsgemäße Sicherheitselement kann insbesondere bei zwei oder mehr Wellenlängen anregbar sein und dann unterschiedliche Fluoreszenzfarbtöne in Abhängigkeit von der Wellenlänge zeigen.

Die Erfindung wird anhand der nachfolgenden Ausführungsvarianten bzw. Beispiele in Verbindung mit den ergänzenden Figuren näher erläutert. Die Beispiele stellen bevorzugte Ausführungsformen dar, auf die jedoch die Erfindung in keinerlei Weise beschränkt sein soll. Des Weiteren sind die Darstellungen in den Figuren des besseren Verständnisses wegen stark schematisiert und spiegeln nicht die realen Gegebenheiten wider. Insbesondere entsprechen die in den Figuren gezeigten Proportionen nicht den in der Realität vorliegenden Verhältnissen und dienen ausschließlich der Verbesserung der Anschaulichkeit.

Im Einzelnen zeigen die Figuren:
- Figuren 1 bis 15:: die Ausführungsvariante eines Sicherheitselements, das nicht unter den Umfang der vorliegenden Ansprüche fällt; diese Ausführungsvariante wird lediglich des besseren Verständnisses der vorliegenden Erfindung erwähnt;
- Figur 16:: eine Ausführungsvariante eines Sicherheitselements gemäß der vorliegenden Erfindung;
- Figuren 17 bis 20:: vier Beispiele zur Erzeugung von mikroskopischen Einzelelementen, aus denen das makroskopische Motiv gemäß Fig. 16 zusammengesetzt sein kann.

Fig. 10 veranschaulicht den Aufbau eines Sicherheitselements in einer Querschnittansicht. Das gezeigte Sicherheitselement fällt nicht unter den Umfang der vorliegenden Ansprüche, die gezeigte Ausführungsvariante wird aber des besseren Verständnisses der vorliegenden Erfindung erwähnt.

Der vorliegenden Erfindung zugrunde liegt das Prinzip eines dynamischen Farbwechselspiels, das durch das Kombinieren einer Tageslichtfarbe mit einer lumineszierenden Farbe erhalten wird. Diese Grundlagen werden anhand der Figuren 1 bis 15 beschrieben.

Figur 10 veranschaulicht ein Trägersubstrat, beispielsweise das Papiersubstrat einer Banknote, das auf seiner Vorderseite erste Motivelemente (Bereiche mit den Bezugsnummern 1 und 3) und zweite Motivelemente (Bereiche mit der Bezugsnummer 2) aufweist. Die ersten und die zweiten Motivelemente werden jeweils durch drucktechnisch erzeugte Farbschichten gebildet, wobei die ersten Motivelemente jeweils eine untere Farbschicht 1 und eine obere Farbschicht 3 enthalten und die zweiten Motivelemente jeweils nur eine Farbschicht 2 umfassen. Die Farbschichten besitzen die folgenden Eigenschaften:
Farbschicht 1: dunkelblaue Tageslichtfarbe
Farbschicht 2: hellgrüne Tageslichtfarbe
Farbschicht 3: gelbe Fluoreszenzfarbe

Die gelbe Fluoreszenzfarbe der Farbschicht 3 ist bei Betrachtung allein im Tageslicht unsichtbar und erscheint bei Betrachtung im UV-Licht gelb.

Figuren 1 bis 3 zeigen die Struktur der Druckformen zur Herstellung des in Fig. 10 gezeigten Sicherheitselements in Draufsicht. Die in Fig. 1 gezeigte Druckform ist für die Erzeugung der Farbschicht 1 in dunkelblauer Tageslichtfarbe vorgesehen. Fig. 2 zeigt die Druckform für die Erzeugung der Farbschicht 2 in hellgrüner Tageslichtfarbe. Fig. 3 zeigt die Druckform für die Erzeugung der Farbschicht 3 in gelber Fluoreszenzfarbe.

Fig. 4 veranschaulicht den Aufbau des Zusammendrucks, der durch die in den Figuren 1 bis 3 gezeigten Druckformen erhältlich ist. Der Zusammendruck weist eine äußere, rechteckige Umrandung 4 und einen inneren Bereich 5 auf. Die Druckfarbe der rechteckigen Umrandung 4 geht ausschließlich auf die in Fig. 1 gezeigte Druckform zurück. Der innere Bereich 5 enthält einen durch die Druckformen der Fig. 1 und der Fig. 2 erzeugten Untergrunddruck und mehrere, mittels der Druckform der Fig. 3 überdruckte Bereiche.

Fig. 5 zeigt das Sicherheitselement der Fig. 10 in Draufsicht bei Betrachtung im reinen Tageslicht. Der Betrachter nimmt eine durch vertikale, hellgrüne Streifen 7 und einen dunkelblauen Hintergrund 6 gebildete erste Information wahr.

Fig. 6 zeigt das Sicherheitselement der Fig. 10 in Draufsicht bei Betrachtung im Wesentlichen im reinen UV-Licht. Der Betrachter nimmt eine durch vertikale, gelbe Streifen 10 und einen sehr dunklen Hintergrund 9 gebildete zweite Information wahr.

Fig. 7 zeigt das Sicherheitselement der Fig. 10 in Draufsicht bei Betrachtung unter Tageslicht und UV-Licht in einem Verhältnis von etwa 1:1. Dabei vermischt sich in den Bereichen 11 die gelbe Fluoreszenzfarbe mit der darunter liegenden dunkelblauen Tageslichtfarbe durch additive Farbmischung zu einem Grün, das dem Tageslichtgrün der Bereiche 12 entspricht. Somit entsteht, als dritte Information, eine für das Auge einfarbige Fläche.

Das Zustandekommen der in den Figuren 5, 6 und 7 gezeigten Motive wird anhand der in Figuren 11,12 und 13 gezeigten Querschnittansichten veranschaulicht.

Fig. 11 zeigt das Sicherheitselement der Fig. 5 im reinen Tageslicht. Die Bezugsnummer 8 bezeichnet die mit Fluoreszenzfarbe gebildeten Farbschichten, die unter den vorliegenden Betrachtungsbedingungen unsichtbar sind. Die Bezugsnummern 6 und 7 geben die sichtbaren, mit dunkelblauer bzw. hellgrüner Tageslichtfarbe gebildeten Farbschichten an.

Fig. 12 zeigt das Sicherheitselement der Fig. 6 im reinen UV-Licht. Die Bezugsnummer 10 bezeichnet die unter den vorliegenden Betrachtungsbedingungen sichtbaren, mit gelber Fluoreszenzfarbe gebildeten Farbschichten. Die Bezugsnummer 9 gibt die mit Tageslichtfarbe gebildeten Farbschichten an, die unter den vorliegenden Betrachtungsbedingungen unsichtbar sind.

Fig. 13 zeigt das Sicherheitselement der Fig. 7 bei Betrachtung unter Tageslicht/UV-Licht im Verhältnis von etwa 1:1. Die Bezugsnummer 11 bezeichnet das für den Betrachter durch additive Farbmischung der gelben Fluoreszenzfarbe und der dunkelblauen Tageslichtfarbe zu erkennende Grün. Die Bezugsnummer 12 gibt das für den Betrachter sichtbare, durch Tageslichtfarbe gebildete Grün an.

Das dynamische Lichtwechselspiel im Zuge der periodischen Bewegung der UV-Lichtquelle wird anhand der Figuren 8, 9,14 und 15 veranschaulicht. Im Zuge der Verringerung des Abstandes zwischen UV-Lichtquelle und Objekt erhöht sich die Helligkeit der Fluoreszenzfarbe, umgekehrt verringert sich diese bei Erhöhung des Abstandes. Verglichen mit der Fluoreszenzfarbe verändert sich die Helligkeit der Tageslichtfarben gegenläufig durch das Verringern des Tageslicht-Anteils beim Eintauchen des Objekts in eine UV-Kammer oder durch Verschatten mittels einer oberhalb des Objekts gleitenden UV-Handlampe. Mit anderen Worten: bei Verringerung des Abstandes zur UV-Lampe wird die Fluoreszenzfarbe heller als die Tageslichtfarbe, bei Erhöhung des Abstandes wird die Tageslichtfarbe wiederum heller als die Fluoreszenzfarbe.

Figuren 8 (Draufsicht) und 14 (Querschnittansicht) zeigen das Sicherheitselement der Fig. 10 bei Betrachtung unter Tageslicht/ UV-Licht im Verhältnis von etwa 1:2. Die Bereiche mit der Bezugsnummer 13 werden vom Betrachter mit hellgrüner Farbe wahrgenommen, die Bereiche mit der Bezugsnummer 14 hingegen mit dunkelgrüner Farbe.

Figuren 9 (Draufsicht) und 15 (Querschnittansicht) zeigen das Sicherheitselement der Fig. 10 bei Betrachtung unter Tageslicht/UV-Licht im Verhältnis von etwa 2:1. Die Bereiche mit der Bezugsnummer 13 werden vom Betrachter mit dunkelgrüner Farbe wahrgenommen, die Bereiche mit der Bezugsnummer 14 hingegen mit hellgrüner Farbe.

### < Ausführungsbeispiel 1 >

Fig. 16 zeigt ein makroskopisches Motiv 15, bei dem viele Einzelelemente 16 in Form einer flächigen Kaskade angeordnet sind. Unter einer Kaskade ist eine Anordnung hintereinandergeschalteter, gleichartiger graphischer Elemente zu verstehen.

Bei flächiger, mehrfacher Anordnung der Einzelelemente wird durch eine Helligkeits-Verschiebung (d.h. eine Inversion bzw. Umkehr des Kontrasts) der Eindruck einer Bewegung erzeugt. Je nach Anordnung der Einzelelemente innerhalb des makroskopischen Motivs und der Beschaffenheit der Einzelelemente kann die Richtung der Bewegung variiert werden.

Durch die unterschiedlichen Helligkeitsstufen der Bereiche 17,18 und 19 innerhalb eines Einzelelements 16 wird im makroskopischen Motiv 15 ein fließender Bewegungseffekt in eine bestimmte Richtung erhalten.

In der Fig. 16 bewirkt der Effekt ein Drehen des Gesamtbildes 15 gegen den Uhrzeigersinn.

Die Qualität des Bewegungseffektes ist u.a. abhängig von
- der Größe eines Kaskaden-Elements 16,
- der Lichtstärke der UV-Lampe und der damit verbundenen Leuchtstärke der Fluoreszenz,
- dem Kontrast der Einzelelemente 16 verglichen mit dem gedruckten Umfeld,
- dem Helligkeitsunterschied von UV-Lampenlicht zu Tageslicht und
- von der Frequenz, mit der die UV-Lampe über dem gedruckten Element auf und ab, bzw. hin und her bewegt wird.

Da je nach Anordnung der Elemente 16 der Bewegungseffekt in unterschiedliche Richtungen erfolgen kann ist es denkbar, innerhalb eines makroskopischen Motivs Bewegungseffekte in unterschiedliche Richtungen zu erzeugen (z.B. der in der Fig. 16 gezeigte äußere Ring erzeugt einen Bewegungseffekt gegen den Uhrzeigersinn, der nächste innere Ring einen Bewegungseffekt im Uhrzeigersinn usw.).

Das in der Fig. 16 gezeigte makroskopische Motiv 15 ist aus Einzelelementen 16 zusammengesetzt. Die Beschaffenheit eines Einzelelements, besser gesagt der darin enthaltenen Bereiche 17,18 und 19, wird anhand der Figuren 17a bis 17d näher erläutert.

Das in der Fig. 17a gezeigte Einzelelement weist drei Bereiche A, B und C in drei verschiedenen Helligkeitsstufen auf. Die Bereiche werden im vorliegenden Beispiel mittels Tageslichtfarbe im Rasterdruck erzeugt, wobei pro Bereich eine unterschiedliche Flächendeckung gewählt wird. Das in der Fig. 17a gezeigte Einzelelement enthält drei Bereiche mit einer Flächendeckung von jeweils 10%, 50% und 100%. Der dunkelste Bereich mit einer Flächendeckung von 100% ist zusätzlich mit einer fluoreszierenden Farbe 20 ausgestattet oder wird mit fluoreszierender Farbe 20 überdruckt.

Beim Wechsel von Tageslicht zu UV-Licht findet einerseits eine kontinuierliche Aufhellung des mit Fluoreszenzfarbe 20 überdruckten, dunkleren Bereichs A, andererseits eine Abdunkelung der helleren Bereiche B und C durch Verschattung mittels des UV-Lampengehäuses oder der UV-Lampe (inklusive der Hand bei UV-Handlampen) statt.

Die in den Figuren 17 bis 19 vorhandenen Abkürzungen d (dunkel), m (mittel bzw. mitteldunkel) und h (hell) beschreiben die Helligkeit der einzelnen Bereiche, wobei die Abkürzungen mit zunehmender Helligkeit wie folgt gegliedert sind:
d: dunkel;
   d-m: dunkel bis mittel;
m: mittel;
   m-h: mittel bis hell;
h: hell.

Fig. 17b zeigt die Helligkeiten der Bereiche A, B und C des Einzelelements bei Betrachtung im Tageslicht.

Fig. 17c zeigt die Helligkeiten der Bereiche A, B und C des Einzelelements bei Betrachtung bei Beleuchtung mit einer Kombination von Tageslicht und UV-Licht zu im Wesentlichen gleichen Teilen.

Fig. 17d zeigt die Helligkeiten der Bereiche A, B und C des Einzelelements bei Betrachtung im UV-Licht.

Bei Tageslicht ist die Fläche C die hellste, A die dunkelste. In der Halb/ Halb-Situation wird die dunkelste Fläche etwas heller, die hellste etwas dunkler. Die gesamte Fläche erscheint quasi in einem mehr oder weniger einheitlichen Grau. Unter UV-Licht ist die Fläche A die hellste, die Fläche B die dunkelste. Diese Helligkeitsverschiebung von C nach A erweckt beim Betrachter den Eindruck, als bewege sich die Fläche entsprechend von rechts nach links.

### < Ausführungsbeispiel 2 >

In diesem Beispiel wird das in der Fig. 16 gezeigte makroskopisches Motiv 15 aus Einzelelementen 16 zusammengesetzt, wobei die Beschaffenheit eines Einzelelements, besser gesagt der darin enthaltenen Bereiche 17,18 und 19, anhand der Figuren 18a bis 18d näher erläutert wird.

Das in der Fig. 18a gezeigte Einzelelement weist vier Bereiche A, B, C und D in vier verschiedenen Helligkeitsstufen auf. Die Bereiche werden im vorliegenden Beispiel mittels Tageslichtfarbe im Rasterdruck erzeugt, wobei pro Bereich eine unterschiedliche Flächendeckung gewählt wird. Das in der Fig. 18a gezeigte Einzelelement enthält vier Bereiche mit einer Flächendeckung von jeweils 10%, 40%, 70% und 100%. Der dunkelste Bereich mit einer Flächendeckung von 100% und der zweitdunkelste Bereich mit einer Flächendeckung von 70% ist jeweils zusätzlich mit einer fluoreszierenden Farbe 21 ausgestattet oder wird mit fluoreszierender Farbe 21 überdruckt.

Beim Wechsel von Tageslicht zu UV-Licht findet einerseits eine kontinuierliche Aufhellung der mit Fluoreszenzfarbe 21 überdruckten, dunkleren Bereiche A und B, andererseits eine Abdunkelung der helleren Bereiche C und D durch Verschattung mittels des UV-Lampengehäuses oder der UV-Lampe (inklusive der Hand bei UV-Handlampen) statt.

Fig. 18b zeigt die Helligkeiten der Bereiche A, B, C und D des Einzelelements bei Betrachtung im Tageslicht.

Fig. 18c zeigt die Helligkeiten der Bereiche A, B, C und D des Einzelelements bei Betrachtung bei Beleuchtung mit einer Kombination von Tageslicht und UV-Licht zu im Wesentlichen gleichen Teilen.

Fig. 18d zeigt die Helligkeiten der Bereiche A, B, C und D des Einzelelements bei Betrachtung im UV-Licht.

Bei Tageslicht ist Fläche D die hellste, Fläche C die zweithellste, Fläche B die dunkelste und Fläche A die zweitdunkelste. Durch die Aufhellung der beiden dunklen Bereiche A und B unter der UV-Lampe bei gleichzeitiger Abdunkelung der hellen Bereiche C und D erscheint in der Halb/ Halb-Situation die gesamte Fläche in einem mehr oder weniger einheitlichen Grau.

Unter UV-Licht wird dieser Effekt weiter verstärkt, sodass Position A als hellste, Position B als zweithellste Fläche erscheint. Diese Helligkeitsverschiebung von D nach A erweckt beim Betrachter den Eindruck, als bewege sich die Fläche entsprechend von rechts nach links.

### < Ausführungsbeispiel 3 >

Gemäß einer Variante zu dem im Ausführungsbeispiel 2 beschriebenen Fall sind weitere Anordnungen der Graustufenfelder innerhalb eines in der Fig. 16 gezeigten Einzelelements 16 denkbar.

Fig. 19a zeigt die Helligkeiten der Bereiche A, B, C und D des Einzelelements bei Betrachtung im Tageslicht.

Fig. 19b zeigt die Helligkeiten der Bereiche A, B, C und D des Einzelelements bei Betrachtung bei Beleuchtung mit einer Kombination von Tageslicht und UV-Licht zu im Wesentlichen gleichen Teilen.

Fig. 19c zeigt die Helligkeiten der Bereiche A, B, C und D des Einzelelements bei Betrachtung im UV-Licht.

Allgemein kann die Realisierung eines Einzelelements über jede Form von Rasterung einer einzigen Farbe oder als Mehrfarbendruck unterschiedlicher Graustufen oder Farbtöne unterschiedlicher Helligkeit oder auch mittels Teil-Übereinanderdruck zweier Farbtöne durchgeführt werden.

Wird das Motiv gerastert gedruckt, verändert sich das Deckungsverhältnis entsprechend, da in diesem Fall keine 100 % Flächendeckung vorliegen kann. In diesem Fall wird maximal eine Flächendeckung von 70 bis 80 % erreicht.

Die Herstellung ist grundsätzlich verfahrensunabhängig, d.h. es kann z.B. mittels Offsetdruck, Stichtiefdruck, Sieb- oder Flexodruck vorgegangen werden. Genauso können die Druckverfahren miteinander kombiniert werden, z.B. Tageslichtfarbe im Offset-, Stichtief- oder Siebdruck und Fluoreszenzfarbe im Ink-Jet-, Sieb- oder Flexodruck.

### < Ausführungsbeispiel 4 >

In diesem Beispiel wird das in der Fig. 16 gezeigte makroskopisches Motiv 15 aus Einzelelementen 16 zusammengesetzt, wobei die Beschaffenheit eines Einzelelements, besser gesagt der darin enthaltenen Bereiche 17,18 und 19, anhand der Figuren 20a und 20b näher erläutert wird.

Fig. 20a zeigt den Teil-Übereinanderdruck verschiedenfarbiger Flächen 22 und 23 unterschiedlicher Helligkeit. Fläche 22 ist blau, Fläche 23 hellgrün. Die Fluoreszenzfarbe wird in diesem Beispiel deckungsgleich über die blaue Fläche 22 gedruckt oder kann in diese eingemischt werden. Als hellste Fläche (mit einer Flächendeckung bzw. Graustufe von 10%) dient das Papierweiß.

Fig. 20b zeigt den Übereinander-Druck, der die blaue Fläche 24, die dunkelblaue Fläche 25, die hellgrüne Fläche 26 und die weiße Fläche 27 aufweist.

## Patentansprüche

1. Sicherheitselement für einen Datenträger, insbesondere ein Wertdokument, umfassend ein Trägersubstrat, dessen Vorderseite ein aus einer Vielzahl von mikroskopischen Einzelelementen zusammengesetztes makroskopisches Motiv aufweist, wobei:
die mikroskopischen Einzelelemente jeweils zumindest drei, insbesondere vier, benachbarte, drucktechnisch erzeugte Bereiche enthalten, die so beschaffen sind, dass der Betrachter unter ersten Betrachtungsbedingungen innerhalb jedes Einzelelements einen sogenannten ersten Hell-Mittel-Dunkel-Kontrast wahrnimmt, unter zweiten Betrachtungsbedingungen innerhalb jedes Einzelelements eine im Wesentlichen einheitliche Helligkeit wahrnimmt und unter dritten Betrachtungsbedingungen innerhalb jedes Einzelelements einen sogenannten zweiten Hell-Mittel-Dunkel-Kontrast wahrnimmt, der verglichen mit dem ersten Hell-Mittel-Dunkel-Kontrast invertiert ist; und
die mikroskopischen Einzelelemente beim Betrachter bei oszillierendem Wechsel zwischen den ersten und den dritten Betrachtungsbedingungen einen dynamischen Eindruck vom makroskopischen Motiv hervorrufen und die ersten, zweiten und dritten Betrachtungsbedingungen wie folgt definiert sind:
erste Betrachtungsbedingungen: Betrachtung bei Beleuchtung mit sichtbarem Licht;
zweite Betrachtungsbedingungen: Betrachtung bei Beleuchtung mit einer Kombination von sichtbarem Licht und ultraviolettem Licht zu im Wesentlichen gleichen Teilen;
dritte Betrachtungsbedingungen: Betrachtung bei Beleuchtung mit ultraviolettem Licht.

2. Sicherheitselement nach Anspruch 1, wobei die das makroskopische Motiv zusammensetzenden mikroskopischen Einzelelemente in Form einer flächigen Kaskade angeordnet sind und unter dem Begriff Kaskade eine Anordnung hintereinander geschalteter Einzelelemente zu verstehen ist.

3. Sicherheitselement nach Anspruch 2, wobei die mikroskopischen Einzelelemente innerhalb der flächigen Kaskade linienförmig, geradlinig, kreisförmig oder wellenförmig hintereinander geschaltet angeordnet sind.

4. Sicherheitselement nach einem der Ansprüche 2 oder 3, wobei die flächige Kaskade mehrere Anordnungen von mikroskopischen Einzelelementen umfasst, in denen die mikroskopischen Einzelelemente jeweils linienförmig, geradlinig, kreisförmig oder wellenförmig hintereinander geschaltet angeordnet sind und die Anordnungen der mikroskopischen Einzelelemente so ausgestaltet sind, dass die Abmessungen der mikroskopischen Einzelelemente innerhalb einer Anordnung einheitlich sind, aber von Anordnung zu Anordnung variieren und insbesondere kontinuierlich in einer Richtung zu- und/ oder abnehmen.

5. Sicherheitselement nach einem der Ansprüche 1 bis 4, wobei die mikroskopischen Einzelelemente eine Größe von mindestens 0,1 mm x 0,2 mm und höchstens 5 mm x 10 mm, bevorzugt eine Größe von mindestens 1 mm x 2 mm und höchstens 3 mm x 5 mm, besitzen

6. Sicherheitselement nach einem der Ansprüche 1 bis 5, wobei die Einzelelemente in Form von ebenen Figuren, insbesondere Vielecken, Kreisen, Kreis-ähnlichen Figuren oder Kreis-Teilen, gebildet sind.

7. Sicherheitselement nach einem der Ansprüche 1 bis 6, wobei die mikroskopischen Einzelelemente jeweils drei benachbarte, drucktechnisch erzeugte Bereiche enthalten, von denen genau ein Bereich ein lumineszierendes Material aufweist, das bei Beleuchtung mit sichtbarem Licht unsichtbar ist und bei Beleuchtung mit ultraviolettem Licht eine helle sichtbare Farbe zeigt.

8. Sicherheitselement nach einem der Ansprüche 1 bis 6, wobei die mikroskopischen Einzelelemente jeweils vier benachbarte, drucktechnisch erzeugte-Bereiche enthalten, von denen genau zwei Bereiche ein lumineszierendes Material aufweisen, das bei Beleuchtung mit sichtbarem Licht unsichtbar ist und bei Beleuchtung mit ultraviolettem Licht eine helle sichtbare Farbe zeigt.

9. Sicherheitselement nach einem der Ansprüche 1 bis 7, wobei die mikroskopischen Einzelelemente jeweils drei benachbarte, drucktechnisch erzeugte Bereiche enthalten, von denen:
ein erster Bereich eine erste Farbschicht in einer dunklen sichtbaren Farbe und eine oberhalb der ersten Farbschicht gebildete zweite Farbschicht aufweist und die zweite Farbschicht ein unter UV-Bestrahlung lumineszierendes Material enthält, das bei Beleuchtung mit sichtbarem Licht unsichtbar ist und bei Beleuchtung mit ultraviolettem Licht eine helle sichtbare Farbe zeigt;
ein zweiter Bereich eine Farbschicht in einer mittleren bzw. mitteldunklen sichtbaren Farbe aufweist; und
ein dritter Bereich eine Farbschicht in einer hellen sichtbaren Farbe aufweist.

10. Sicherheitselement nach einem der Ansprüche 1 bis 7, wobei die mikroskopischen Einzelelemente jeweils drei benachbarte, drucktechnisch erzeugte Bereiche enthalten, von denen:
ein erster Bereich eine Farbschicht aufweist und die Farbschicht ein Material in einer dunklen sichtbaren Farbe und ein weiteres, unter UV-Bestrahlung lumineszierendes Material, das bei Beleuchtung mit sichtbarem Licht unsichtbar ist und bei Beleuchtung mit ultraviolettem Licht eine helle sichtbare Farbe zeigt, enthält;
ein zweiter Bereich eine Farbschicht in einer mittleren bzw. mitteldunklen sichtbaren Farbe aufweist; und
ein dritter Bereich eine Farbschicht in einer hellen sichtbaren Farbe aufweist.

11. Sicherheitselement nach einem der Ansprüche 1 bis 6 oder Anspruch 8, wobei die mikroskopischen Einzelelemente jeweils vier benachbarte, drucktechnisch erzeugte Bereiche enthalten, von denen:
ein erster Bereich eine erste Farbschicht in einer sehr dunklen sichtbaren Farbe und eine oberhalb der ersten Farbschicht gebildete zweite Farbschicht aufweist und die zweite Farbschicht ein unter UV-Bestrahlung lumineszierendes Material enthält, das bei Beleuchtung mit sichtbarem Licht unsichtbar ist und bei Beleuchtung mit ultraviolettem Licht eine helle sichtbare Farbe zeigt;
ein zweiter Bereich eine erste Farbschicht in einer dunklen sichtbaren Farbe und eine oberhalb der ersten Farbschicht gebildete zweite Farbschicht aufweist und die zweite Farbschicht ein unter UV-Bestrahlung lumineszierendes Material enthält, das bei Beleuchtung mit sichtbarem Licht unsichtbar ist und bei Beleuchtung mit ultraviolettem Licht eine helle sichtbare Farbe zeigt;
ein dritter Bereich eine Farbschicht in einer mittleren bzw. mitteldunklen sichtbaren Farbe aufweist; und
ein vierter Bereich eine Farbschicht in einer hellen sichtbaren Farbe aufweist.

12. Sicherheitselement nach einem der Ansprüche 1 bis 6 oder Anspruch 8, wobei die mikroskopischen Einzelelemente jeweils vier benachbarte, drucktechnisch erzeugte Bereiche enthalten, von denen:
ein erster Bereich eine Farbschicht aufweist und die Farbschicht ein Material in einer sehr dunklen sichtbaren Farbe und ein weiteres, unter UV-Bestrahlung lumineszierendes Material, das bei Beleuchtung mit sichtbarem Licht unsichtbar ist und bei Beleuchtung mit ultraviolettem Licht eine helle sichtbare Farbe zeigt, enthält;
ein zweiter Bereich eine Farbschicht aufweist und die Farbschicht ein Material in einer dunklen sichtbaren Farbe und ein weiteres, unter UV-Bestrahlung lumineszierendes Material, das bei Beleuchtung mit sichtbarem Licht unsichtbar ist und bei Beleuchtung mit ultraviolettem Licht eine helle sichtbare Farbe zeigt, enthält;
ein dritter Bereich eine Farbschicht in einer mittleren bzw. mitteldunklen sichtbaren Farbe aufweist; und
ein vierter Bereich eine Farbschicht in einer hellen sichtbaren Farbe aufweist.

13. Sicherheitselement nach einem der Ansprüche 7 bis 12, wobei das lumineszierende Material ein fluoreszierendes Material, insbesondere eine fluoreszierende Tinte oder ein fluoreszierendes Pigment, ist.

14. Datenträger, umfassend ein Sicherheitselement nach einem der Ansprüche 1 bis 13.

15. Datenträger nach Anspruch 14, wobei der Datenträger ein Wertdokument, insbesondere eine Banknote, ein Ausweisdokument oder ein Etikett ist.

16. Verfahren zum Herstellen eines Sicherheitselements gemäß einem der Ansprüche 1 bis 13, umfassend den Schritt des Bereitstellens eines Trägersubstrats und den Schritt des drucktechnischen Erzeugens von mikroskopischen Einzelelementen auf der Vorderseite des Trägersubstrats, insbesondere mittels Offset-, Flexo-, Sieb-, Tief-, Stichtief-, oder Inkjetdruck.

17. Verfahren zum Überprüfen der Echtheit eines Datenträgers, insbesondere eines Wertdokuments, nach Anspruch 14 oder 15, umfassend den Schritt des visuellen Erfassens des im Anspruch 1 definierten dynamischen Eindrucks vom makroskopischen Motiv durch Betrachten des Datenträgers bei Tageslicht unter Zuhilfenahme einer UV-Lichtquelle, insbesondere einer UV-Handlampe, wobei der Abstand zwischen Datenträger und UV-Lichtquelle in sich wiederholender Abfolge verkürzt und wieder verlängert wird.

## Claims

1. A security element for a data carrier, in particular a value document, comprising a carrier substrate whose front side has a macroscopic motif composed of a multiplicity of microscopic single elements, wherein :
the microscopic single elements respectively contain at least three, in particular four, neighboring regions produced by printing technology which are so constituted that the viewer perceives a so-called first light/medium/dark contrast within each single element under first viewing conditions, perceives a substantially uniform lightness within each single element under second viewing conditions, and perceives a so-called second light/medium/dark contrast which is inverted compared to the first light/medium/dark contrast within each single element under third viewing conditions; and
the microscopic single elements arouse in the viewer a dynamic impression of the macroscopic motif upon an oscillating change between the first and the third viewing conditions, and the first, second and third viewing conditions are defined as follows:
first viewing conditions: viewing upon illumination with visible light;
second viewing conditions: viewing upon illumination with a combination of visible light and ultraviolet light in substantially equal parts;
third viewing conditions: viewing upon illumination with ultraviolet light.

2. The security element according to claim 1, wherein the microscopic single elements composing the macroscopic motif are arranged in the form of a planar cascade, and the term cascade is understood to be an arrangement of successively placed single elements.

3. The security element according to claim 2, wherein the microscopic single elements are arranged so as to be successively placed in a linear, straight, circular or wavy form within the planar cascade.

4. The security element according to either of claims 2 to 3, wherein the planar cascade comprises a plurality of arrangements of microscopic single elements in which the microscopic single elements are respectively arranged so as to be successively placed in a linear, straight, circular or wavy form, and the arrangements of the microscopic single elements are so configured that the dimensions of the microscopic single elements are uniform within an arrangement but vary from arrangement to arrangement, in particular increasing and/or decreasing continuously in one direction.

5. The security element according to any of claims 1 to 4, wherein the microscopic single elements possess a size of at least 0.1 mm x 0.2 mm and at most 5 mm x 10 mm, preferably a size of at least 1 mm x 2 mm and at most 3 mm x 5 mm.

6. The security element according to any of claims 1 to 5, wherein the single elements are configured in the form of plane figures, in particular polygons, circles, cycloid figures or parts of a circle.

7. The security element according to any of claims 1 to 6, wherein the microscopic single elements respectively contain three neighboring regions produced by printing technology, of which exactly one region has a luminescent material which is invisible upon illumination with visible light and shows a light visible color upon illumination with ultraviolet light.

8. The security element according to any of claims 1 to 6, wherein the microscopic single elements respectively contain four neighboring regions produced by printing technology, of which exactly two regions have a luminescent material which is invisible upon illumination with visible light and shows a light visible color upon illumination with ultraviolet light.

9. The security element according to any of claims 1 to 7, wherein the microscopic single elements respectively contain three neighboring regions produced by printing technology, of which:
a first region has a first color layer in a dark visible color and a second color layer formed above the first color layer, and the second color layer contains a material luminescing under UV irradiation which is invisible upon illumination with visible light and shows a light visible color upon illumination with ultraviolet light;
a second region has a color layer in a medium or medium-dark visible color; and
a third region has a color layer in a light visible color.

10. The security element according to any of claims 1 to 7, wherein the microscopic single elements respectively contain three neighboring regions produced by printing technology, of which:
a first region has a color layer and the color layer contains a material in a dark visible color and a further material luminescing under UV irradiation which is invisible upon illumination with visible light and shows a light visible color upon illumination with ultraviolet light;
a second region has a color layer in a medium or medium-dark visible color; and
a third region has a color layer in a light visible color.

11. The security element according to any of claims 1 to 6 or claim 8, wherein the microscopic single elements respectively contain four neighboring regions produced by printing technology, of which:
a first region has a first color layer in a very dark visible color and a second color layer formed above the first color layer, and the second color layer contains a material luminescing under UV irradiation which is invisible upon illumination with visible light and shows a light visible color upon illumination with ultraviolet light;
a second region has a first color layer in a dark visible color and a second color layer formed above the first color layer, and the second color layer contains a material luminescing under UV irradiation which is invisible upon illumination with visible light and shows a light visible color upon illumination with ultraviolet light;
a third region has a color layer in a medium or medium-dark visible color; and
a fourth region has a color layer in a light visible color.

12. The security element according to any of claims 1 to 6 or claim 8, wherein the microscopic single elements respectively contain four neighboring regions produced by printing technology, of which:
a first region has a color layer and the color layer contains a material in a very dark visible color and a further material luminescing under UV irradiation which is invisible upon illumination with visible light and shows a light visible color upon illumination with ultraviolet light;
a second region has a color layer and the color layer contains a material in a dark visible color and a further material luminescing under UV irradiation which is invisible upon illumination with visible light and shows a light visible color upon illumination with ultraviolet light;
a third region has a color layer in a medium or medium-dark visible color; and
a fourth region has a color layer in a light visible color.

13. The security element according to any of claims 7 to 12, wherein the luminescent material is a fluorescent material, in particular a fluorescent ink or a fluorescent pigment.

14. A data carrier, comprising a security element according to any of claims 1 to 13.

15. The data carrier according to claim 14, wherein the data carrier is a value document, in particular a bank note, an identity document or a label.

16. A method for manufacturing a security element according to any of claims 1 to 13, comprising the step of supplying a carrier substrate and the step of producing microscopic single elements on the front side of the carrier substrate by printing technology, in particular by means of offset, flexographic, screen, gravure, intaglio or ink-jet printing.

17. A method for checking the authenticity of a data carrier, in particular a value document, according to claim 14 or 15, comprising the step of visually detecting the dynamic impression, defined in claim 1, of the macroscopic motif by viewing the data carrier in daylight with the aid of a UV light source, in particular a UV hand lamp, with the distance between data carrier and UV light source being shortened and lengthened again in recurrent succession.

## Revendications

1. Élément de sécurité destiné à un support de données, en particulier à un document de valeur, comprenant un substrat porteur dont la face avant comporte un motif macroscopique composé d'une pluralité d'éléments distincts microscopiques, cependant que :
les éléments distincts microscopiques comprennent respectivement trois, en particulier quatre, zones adjacentes générées par impression qui sont de telle nature que l'observateur perçoit, sous de premières conditions d'observation, à l'intérieur de chaque élément distinct, un premier contraste appelé clair-moyen-foncé, perçoit, sous de deuxièmes conditions d'observation, à l'intérieur de chaque élément distinct, une clarté essentiellement uniforme, et perçoit, sous de troisièmes conditions d'observation, à l'intérieur de chaque élément distinct, un deuxième contraste appelé clair-moyen-foncé qui, comparé avec le premier contraste clair-moyen-foncé, est inversé ; et
les éléments distincts microscopiques offrent à l'observateur, lors d'un passage oscillant entre les premières et les troisièmes conditions d'observation, une apparence dynamique du motif macroscopique, et les premières, deuxièmes et troisièmes conditions d'observation sont définies comme suit :
premières conditions d'observation : observation sous éclairage par lumière visible ;
deuxièmes conditions d'observation : observation sous éclairage par une combinaison de lumière visible et de lumière ultraviolette à parts essentiellement égales ;
troisièmes conditions d'observation : observation sous éclairage par lumière ultraviolette.

2. Élément de sécurité selon la revendication 1, cependant que les éléments distincts microscopiques composant le motif macroscopique sont agencés sous forme d'une cascade étendue, et que, sous le terme de cascade, on entend un agencement d'éléments distincts placés les uns derrière les autres.

3. Élément de sécurité selon la revendication 2, cependant que les éléments distincts microscopiques sont agencés, à l'intérieur de la cascade étendue, de telle manière qu'ils sont placés les uns derrière les autres de façon linéaire, rectiligne, circulaire ou ondulée.

4. Élément de sécurité selon une des revendications 2 ou 3, cependant que la cascade étendue comprend plusieurs agencements d'éléments distincts microscopiques dans lesquels les éléments distincts microscopiques sont agencés de telle manière qu'ils sont placés les uns derrière les autres de façon respectivement linéaire, rectiligne, circulaire ou ondulée, et que les agencements des éléments distincts microscopiques sont réalisés de telle façon que les dimensions des éléments distincts microscopiques sont uniformes au sein d'un agencement, mais varient d'un agencement à l'autre et, en particulier, vont en s'accroissant ou en diminuant de manière continue dans une direction.

5. Élément de sécurité selon une des revendications de 1 à 4, les éléments distincts microscopiques ayant une taille d'au moins 0,1 mm x 0,2 mm et d'au maximum 5 mm x 10 mm, de préférence une taille d'au moins 1 mm x 2 mm et d'au maximum 3 mm x 5 mm.

6. Élément de sécurité selon une des revendications de 1 à 5, les éléments distincts étant constitués sous forme de figures planes, en particulier polygones, cercles, figures apparentées à des cercles ou parties de cercles.

7. Élément de sécurité selon une des revendications de 1 à 6, les éléments distincts microscopiques comprenant respectivement trois zones adjacentes générées par impression dont exactement une zone comporte un matériau luminescent qui est invisible sous éclairage par lumière visible et qui présente une couleur visible claire sous éclairage par lumière ultraviolette.

8. Élément de sécurité selon une des revendications de 1 à 6, les éléments distincts microscopiques comprenant respectivement quatre zones adjacentes générées par impression dont exactement deux zones comportent un matériau luminescent qui est invisible sous éclairage par lumière visible et qui présente une couleur visible claire sous éclairage par lumière ultraviolette.

9. Élément de sécurité selon une des revendications de 1 à 7, les éléments distincts microscopiques comprenant respectivement trois zones adjacentes générées par impression dont :
une première zone comporte une première couche d'encre d'une couleur visible foncée et une deuxième couche d'encre appliquée au-dessus de la première couche d'encre, et la deuxième couche d'encre comprend un matériau luminescent sous rayonnement UV qui est invisible sous éclairage par lumière visible et présente une couleur visible claire sous éclairage par lumière ultraviolette ;
une deuxième zone comporte une couche d'encre d'une couleur visible moyenne ou mifoncée ; et
une troisième zone comporte une couche d'encre d'une couleur visible claire.

10. Élément de sécurité selon une des revendications de 1 à 7, les éléments distincts microscopiques comprenant respectivement trois zones adjacentes générées par impression dont :
une première zone comporte une couche d'encre et la couche d'encre comprend un matériau d'une couleur visible foncée et un autre matériau, luminescent sous rayonnement UV, qui, sous éclairage par lumière visible, et invisible, et qui, sous éclairage par lumière ultraviolette, présente une couleur visible claire ;
une deuxième zone comporte une couche d'encre d'une couleur visible moyenne ou mifoncée ; et
une troisième zone comporte une couche d'encre d'une couleur visible claire.

11. Élément de sécurité selon une des revendications de 1 à 6 ou la revendication 8, les éléments distincts microscopiques comprenant respectivement quatre zones adjacentes générées par impression dont :
une première zone comporte une première couche d'encre d'une couleur visible très foncée et une deuxième couche d'encre appliquée au-dessus de la première couche d'encre, et la deuxième couche d'encre comprend un matériau luminescent sous rayonnement UV qui est invisible sous éclairage par lumière visible et qui présente une couleur visible claire sous éclairage par lumière ultraviolette ;
une deuxième zone comporte une première couche d'encre d'une couleur visible foncée et une deuxième couche d'encre appliquée au-dessus de la première couche d'encre, et la deuxième couche d'encre comprend un matériau luminescent sous rayonnement UV qui est invisible sous éclairage par lumière visible et qui présente une couleur visible claire sous éclairage par lumière ultraviolette ;
une troisième zone comporte une couche d'encre d'une couleur visible moyenne ou mifoncée ; et
une quatrième zone comprend une couche d'encre d'une couleur visible claire.

12. Élément de sécurité selon une des revendications de 1 à 6 ou la revendication 8, les éléments distincts microscopiques comprenant respectivement quatre zones adjacentes générées par impression dont :
une première zone comporte une couche d'encre et la couche d'encre comprend un matériau d'une couleur visible très foncée et un autre matériau, luminescent sous rayonnement UV, qui, sous éclairage par lumière visible, est invisible, et qui, sous éclairage par lumière ultraviolette, présente une couleur visible claire ;
une deuxième zone comporte une couche d'encre et la couche d'encre comprend un matériau d'une couleur visible foncée et un autre matériau, luminescent sous rayonnement UV, qui, sous éclairage par lumière visible, est invisible, et qui, sous éclairage par lumière ultraviolette, présente une couleur visible claire ;
une troisième zone comporte une couche d'encre d'une couleur visible moyenne à mifoncée ; et
une quatrième zone comprend une couche d'encre d'une couleur visible claire.

13. Élément de sécurité selon une des revendications de 7 à 12, le matériau luminescent étant un matériau fluorescent, en particulier une encre fluorescente ou un pigment fluorescent.

14. Support de données comprenant un élément de sécurité selon une des revendications de 1 à 13.

15. Support de données selon la revendication 14, le support de données étant un document de valeur, en particulier un billet de banque, un document d'identification ou une étiquette.

16. Procédé de fabrication d'un élément de sécurité conformément à une des revendications de 1 à 13, comprenant l'étape de la mise à disposition d'un substrat porteur et l'étape de la génération, par impression, d'éléments distincts microscopiques sur la face avant du substrat porteur, en particulier au moyen d'une impression par procédé offset, par flexographie, par sérigraphie, par impression en creux, par impression en creux par gravure ou par jet d'encre.

17. Procédé de vérification de l'authenticité d'un support de données, en particulier d'un document de valeur, selon la revendication 14 ou 15, comprenant l'étape de la saisie visuelle de l'apparence dynamique du motif macroscopique , définie à la revendication 1, par observation du support de données à la lumière du jour à l'aide d'une source de lumière UV, en particulier d'une baladeuse UV, la distance entre le support de données et la source de lumière UV étant, en une suite répétitive, réduite puis à nouveau allongée.
